# EUROPÄISCHE PATENTSCHRIFT

(11) **EP 0 068 393 B1**
(45) Veröffentlichungstag und Bekanntmachung des Hinweises auf die Patenterteilung: **26.02.1986**
(21) Anmeldenummer: 82105433.5
(22) Anmeldetag: 21.06.1982
(51) Int. Cl.: H01R 13/436, H01R 13/115

(54) **Kontaktfederleiste**
Contact block with spring contacts
Bloc de connexion à contacts à ressort

(30) Priorität: 23.06.1981 DE 8118274 U
(43) Veröffentlichungstag der Anmeldung: 05.01.1983
(73) Patentinhaber: SIEMENS AKTIENGESELLSCHAFT, 80333 München (DE)
(72) Erfinder: Wohlfart, Artur, Ing. grad., D-8000 München 90 (DE)

## Beschreibung

Die Erfindung bezieht sich auf eine Kontaktfederleiste entsprechend dem Oberbegriff des Anspruches 1.

Eine solche Kontaktfederleiste ist aus der US-A-3990768 bekannt. Bei dieser bekannten Kontaktfederleiste ist ein pfostenartiges Anschlußteil einer in dieser Leiste angeordneten Kontaktfeder an seinem dem Kontaktfederteil der Kontaktfeder zugewandten Ende mit einer 90° - Abwinkelung versehen. Diese Abwinkelung ist in einer Ausnehmung zwischen Gehäuseober- und Unterteil der Kontaktfederleiste eingeklemmt. Dadurch werden Torsionsbeanspruchungen, die vor allem dann auftreten, wenn der Anschlußteil als Wrap-Stiel verwendet wird, sicher vom Gehäuse aufgefangen und können sich nicht auf den Kontaktfederteil der Kontaktfeder auswirken. Zum Auffangen der Einpreßkraft beim Eindrücken des Anschluß-teiles in eine Rasterbohrung einer Leiterplatte ist eine solche im Gehäuse fixierte 90°. Abwinkelung des Anschluß-teiles weniger gut geeignet, da die Kraftübertragung auf das Gehäuse dabei unsymmetrisch erfolgt.

Um auf den Anschlußteil einer Kontaktfeder einwirkende Druckkräfte im wesentlichen symmetrisch aufzufangen, wenn der Anschlußteil in die Rasterbohrung einer Leiterplatte eingedrückt wird, ist es aber schon aus der DE-A-2631107 bekannt, eine Kontaktfeder im Bereich zwischen dem Teil der Kontaktfeder, der die Federschenkel aufweist, und dem Anschlußteil mit einem Kragen zu versehen, der sich in der Kontktfederleiste an entsprechend ausgebildeten, quer zur Einführungsrichtung der Kontaktfeder in die Leiste sich erstreckenden Wandteilen der Leiste abstützt und so den Einpreßdruck, für die Kontaktfederschenkel unschädlich, auf die Leiste überträgt. Zwar ist es in diesem Zusammenhang sogar bekannt, den Kragen als gesondertes Teil herzustellen und nachträglich mit der Kontaktfeder zu vereinigen. Anschlußteil und Kontaktfederschenkelteil der Kontaktfeder sind bei dieser bekannten Kontaktfederleiste jedoch einstückig, so daß kein jeweils besonders für das jeweilige Teil optimales Material gewählt werden kann.

Eine zweiteilige Kontaktfeder mit zwei Federschenkeln, die an einer quer zur Einsteckrichtung eines Kontaktstiftes oder Kontaktmessers zwischen die Federschenkel ausgerichteten Basisplatte ansetzen und mit einem mit der Bssisplatte verschweißten Anschlußteil der Kontaktfeder ist aus der US-A-3646500 bekannt. Das Anschluß-teil ist dort jedoch ein Blechstreifen, der an der Basisplatte auf der von den Federschenkeln abgewandten Seite flächig anliegt und nicht zum Einpressen in Rasterbohrungen einer Leiterplatte geeignet ist. Jedoch ist der an der Basisplatte anliegende Bereich des An-schlußteiles über die Basisplatte hinaus vergrößert und greift mit dieser Vergrößerung in eine Ausnehmung zwischen zwei Teilen eines Gehäuses ein, in welchem die Kontaktfedern angeordnet sind. Dadurch wird eine solche Kontaktfeder betriebssicher im Gehäuse verriegelt.

Demgegenüber ist es Aufgabe vorliegender Erfindung, eine Kontaktfederleiste der eingangs genannten Art so auszubilden, daß bei zweiteiliger Ausbildung einer jeden Kontaktfeder, die beim Eindrücken der aus der Leiste vorstehenden Abschnitte der Anschlußteile in Rasterbohrungen einer Leiterplatte auftretenden Kräfte betriebssicher auf das Leistengehäuse übertragen werden, ohne daß dadurch der Aufbau von Kontaktfedern und des Leistengehäuses besonders kompliziert wird.

Erfindungsgemäß ergibt sich die Lösung dieser Aufgabe durch eine den kennzeichnenden Merkmalen des Anspruches 1 entsprechende Ausbildung einer Kontaktfederleiste.

Auf diese Weise stützt sich der Anschlußteil beim Eindrücken seines aus dem Leistengehäuse vorstehenden Abschnittes in die Rasterbohrung einer Leiterplatte an der Basisplatte und diese mit den Verbreiterungen am Oberteil des Leistengehäuses ab, so daß die Kontaktfederschenkel in keiner Weise durch die beim Eindrücken auftretenden Kräfte beschädigt werden können.

Eine weitere Ausgestaltung der Erfindung ergibt sich aus den Merkmalen des Unteranspruches.

Dadurch können die Verbreiterungen an der Basisplatte vorteilhaft völlig eben verlaufen, ohne daß durch die an der Basisplatte ansetzende Krümmung der Kontaktfederschenkel der Kontaktfederquerschnitt vergrößert wird.

Nachfolgend wird ein Ausführungsbeispiel der Erfindung anhand von drei Figuren noch näher erläutert.

Dabei zeigen in schematicher Darstellung und stark ver-größert die
Figuren 1 und 2 die Kontaktfeder in Seiten- und Vorderansicht und
Figur 3 einen Abschnitt eines geschnitten dargestellten Leistengehäuses mit in Kammern . des Leistengehäuses angeordneten Kontaktfedern.

Im einzelnen ist den Figuren zu entnehmen, daß sich die Kontaktfeder 1 aus einem Kontaktfederteil 2 und einem Anschlußteil 3 zusammensetzt. Der Kontaktfederteil 2 besteht aus einer ebenen Basisplatte 4, die quer zum Verlauf der Kontaktfeder 1 angeordnet ist. An einander gegenüberliegenden Rändern der Basisplatte 4 setzen einstückig mit der Basisplatte 4 zusammenhängende Kontaktfederschenkel 5 an, die an ihren freien Enden Kontakte 6 tragen, zwischen die ein Kontaktstift oder ein Kontaktmesser eingeschoben werden kann (nicht dargestellt). Beidseits der Kontaktfederschenkel 5 ist die Basisplatte 4 mit Verbreiterungen 7 versehen, die beim Einsetzen der Kontaktfeder 1 in die Kammern 8 des aus Kunststoff bestehenden Leistengehäuses 9 in Ausnehmungen 10 passen, die in Verlaufsrichtung einer in eine Kammer 8 eingesetzten Kontaktfeder durch Abstützwände 11 von Ober- bzw. Unterteil 12, 13 des Leistengehäuses 9 begrenzt sind. Die Abstützwand 11 am Oberteil 12 des Leistengehäuses 9 wird dabei vorteilhaft durch das dem Unterteil 13 des Leistengehäuses 9 zugewandte Ende einer ins Innere einer Kammer 8 vorstehenden Gehäuserippe 14 gebildet, die zur Voröffnung bzw. Zentrierung der Kontakte 6 der Kontäktfederschenket 5 vorgesehen ist. Zwischen der Rippe 14 und hierzu rechtwinklig verlaufenden Wänden 15 einer Kammer 8 werden nämlich Nuten 16 gebildet, die endseitige Ansätze 17 der Kontäktfederschenkel 5 aufnehmen.

Auf der vom Kontaktfederteil 2 abgewandten Seite der Basisplatte 4 ist der pfostenartige Anschlußteil 3 mit der Basisplatte 4 stumpf verschweißt. Der Anschlußteil 3 steht dabei von der Mitte der Basisplatte 4 in Achsrichtung der Kontaktfeder 1 ab.

In einem Abschnitt 18, der sich nach dem Eindrücken des Anschlußteiles 3 innerhalb der Rasterbohrung einer Leiterplatte befindet, ist der Anschlußteil 3 durch Spalten und Auseinanderdrücken der durch die Spaltung erhaltenen Schenkel im Querschnitt vergrößert. Die beiden Schenkel im Abschnitt 18 des Anschlußteiles 3 können beim Eindrücken des Anschlußteiles 3 in die Rasterbohrung einer Leiterplatte elastisch gegeneinander gedrückt werden und sorgen auf diese Weise für eine gute Kontaktgabe zwischen Anschlußteil 3 und der metallisierten Wand einer Rasterbohrung der Leiterplatte.

Wie Figur 3 zu entnehmen ist, stützen sich die Verbreiterungen 7 der Basisplatte 4 an den Abstützwänden 11 der Gehäuserippen 14 des Gehäuseoberteiles 12 ab und sorgen dadurch für eine sichere Übertragung der Einpreßkraft vom Oberteil 12 auf den Anschlußteil 3 einer Kontaktfeder.

Insbesondere aus Figur 1 ist noch zu ersehen, daß durch Freischnitte zwischen den Kontaktfederschenkeln 5 und den Verbreiterungen 7 im Bereich der gekrümmten, an der Basisplatte ansetzenden Abschnitte der Kontaktfederschenkel 5 eine ebene Ausbildung der Verbreiterungen 7 ermöglicht wird, ohne daß dadurch der Querschnitt der Kontaktfeder vergrößert wird.

### Bezugszeichenliste

1 Kontaktfeder
2 Kontaktfederteil
3 Anschlußteil
4 Basisplatte
5 Kontaktfederschenkel
6 Kontaktfederkontakte
7 Verbreiterungen der Basisplatte
8 Kammer im Leistengehäuse
9 Leistengehäuse
10 Ausnehmung im Leistengehäuse 9
11 Abstützwände
12 Oberteil des Leistengehäuses
13 Unterteil des Leistengehäuses
14 Gehäuserippe
15 Seitenwand einer Kammer
16 Gehäusenut
17 endseitige Kontaktfederschenkelansätze
18 Abschnitt vergrößerten Querschnittes eines Anschlußteiles
19 Freischnitt

## Patentansprüche

1. Aus Kunststoff bestehende Kontaktfederleiste, die zwischen einer Vorder-und einer Rückseite durchgehende Kammern (8) für Kontaktfedern (1) aufweist und bei der die aus einem Kontaktfederteil (2) und einem Anschluß- teil (3) bestehenden Kontaktfedern (1) mit einem endseitigen Abschnitt des Anschlußteiles (3) auf der Rückseite des Leistengehäuses (9) vorstehen und der Kontaktfederschenkel (5) aufweisende Kontaktfederteil (2) und der pfostenartige Anschlußteil (3) getrennt hergestellte, miteinander verschweißte Teile sind, von denen wenigstens einer mit wenigstens einem entsprechend ausgebildeten Ansatz in einer Ausnehmung des parallel zum Verlauf der Kontaktfedern (1) aus zwei miteinander verrastbaren Gehäusehälften (12, 13) bestehenden Leistengehäuses (9) verriegelbar ist, und bei der im Gehäuseoberteil (12) in die Kammern (8) vorspringende Rippen (14) zur Abstützung von Ansätzen (17) der Kontaktfederschenkel (5) vorgesehen sind,
dadurch gekennzeichnet,
daß die Kontaktfederschenkel (5) an einander gegenüberliegenden Rändern einer quer zum Verlauf der Kontaktfeder (1) vorgesehenen ebenen Basisplatte (4) angesetzt sind, daß die Basisplatte (4) beidseits der Kontaktfederschenkel mit Verbreiterungen (7) versehen ist, die die im Leistengehäuse (9) abstützbaren Ansätze der Kontaktfeder (1) bilden, und daß der pfostenartige Anschlußteil (3) auf der von den Kontaktfederschenkeln (5) abgewandten Seite der Basisplatte (4) in der Mitte der Basisplatte (4) mit dieser stumpf verschweißt ist, und daß schließlich die Verbreiterungen (7) der Basisplatte (4) an Abstützwänden (11) des Oberteiles (12) des Leistengehäuses (9) abgestützt sind, die durch dem Unterteil (13) des Leistengehäuses (9) zugewandte Enden der Rippen (14) gebildet sind.

2. Kontaktfederleiste nach Anspruch 1,
dadurch gekennzeichnet, daß die Kontaktfederschenkel (5) einen gegenüber den Verbreiterungen (7) der Basisplatte (4) freigechnittenen Abschnitt (19) aufweisen.

## Claims

1. A contact spring block of synthatic raain material having open-ended chambers (8) extending between a front and a rear side thereof for receiving contact springs (1) which comprise a contact spring componant (2) and a terminal component (3), an and section of the terminal component (3) projecting from the rear of the strip housing (8) and the contact spring componant (2) and the post-like terminal component (3) representing separately produced components which are welded together and of which at least one can be locked on a course parallel to that of the contact springs (1) by means of at least one correspondingly designed projection in a recess of the strip housing (9), the strip housing (9) comprising two interlocking housing halves (12,13). the upper part of the housing (12) having ribs (14) which project into the chambers (8) and wh;ih serve to support projections (17) on the contact spring flanks (5), charactarised in that the contact spring flanks (5) depend from opposite edges of a flat bese plate (4) which is arranged transversaly to the contact springs (1), in that on either side of the contact spring flanks (5) the base plate (4) is provided with braoder portions (7) which form the projections of the contact springs (1) supported in the strip housing (9), in that on that side of the base plate (4) which faces away from the contact spring flanks (5) the post-like terminal component (3) is butt-welded in the centre thereof. and finally in that broader portions (7) of the base plate (4) rest against supporting walls (11) of the upper part (12) of the strip housing (9) which are formed by ends of the ribs (14) facing towards the lower part (13) of the strip housing (9).

2. A contact spring block as claimad in claim 1. characterised in that the contact spring flanks (5) have a section (19) which is cut away in relation to the broader portions (7) of the base plate (4).

## Revendications

1. Réglette à ressorts de contact en matière plastique, qui comporte entre un côté antérieur et un côté postérieur des chambres traversantes (8) pour des ressorts de contact (1) et dans laquelle les ressorts de contact (1), qui sont constitués par une partie de ressort de contact (2) et une partie de raccordement (3), font saillie sur le côté postérieur du boîtier de réglette (9) avec une section d'extrémité de la partie de raccordement (3), alors que la partie de ressort de contact (2) qui comporte des branches (5) de ressorts de contact et la partie de raccordement (3) en forme de barrette, sont fabriquées séparément et constituent des parties soudées entre elles dont au moins l'une est susceptible d'être verrouillée, à l'aide d'au moins un appendice conformé de façon correspondante, dans une ouverture du boîtier de réglette (9) qui est constitué, parallèlement à la disposition des ressorts de contact (1), par deux moitiés de boîtier (12,13) susceptibles d'être verrouillées entre elles, et dans laquelle il est prévu dans la partie de boîtier supérieure (12) des nervures (14) en saillie dans les chambres (8) en vue de former un appui pour des appendices (17) des branches (5) des ressorts de contact, caractérisée par le fait que les branches (5) des ressorts de contact sont conformees sur les bords opposés d'une plaque de base (4) plane et s'étendant transversalement par rapport au ressort de contact (1), que la plaque de base (4) est pourvue, de part et d'autre des branches des ressorts de contact, d'elargissements (7) qui constituent les appendices des ressorts de contact (1) susceptibles d'être soutenues dans le boîtier de réglette (9), et que la partie de raccordement (3) en forme de barrette est soudée bout à bout au milieu de la plaque de base, sur le côté de celui-ci qui est opposé par rapport aux branches (5) des ressorts de contact, et que finalement les élargissements (7) de la plaque de base (4) prennent appui contre des parois d'appui (11) de la partie supérieure (12) du boitier de réglette (9), qui sont constituées par les extrémités des nervures (14) qui sont tournées vers la partie inférieure (13) du boitier de réglette (9).

2. Réglette à ressorts de contact selon la revendication 1, caractérisée par le fait que les branches (5) des ressorts à contact présentent une section découpée (19) et dégagée par rapport aux élargissements (7) de la plaque de base (4).
